# FASCICULE DE BREVET EUROPEEN

(11) **EP 1 798 130 B1**
(45) Date de publication et mention de la délivrance du brevet: **03.09.2008**
(21) Numéro de dépôt: 06354040.5
(22) Date de dépôt: 29.11.2006
(51) Int. Cl.: B61B 12/06, B61B 11/00

(54) **Dispositif de sécurité pour une installation de transport à câble**
Sicherheitsvorrichtung für eine Transportinstallation mittels Kabel
Safety device for a cable transport installation

(30) Priorité: 15.12.2005 FR 0512748
(43) Date de publication de la demande: 20.06.2007
(73) Titulaire: POMAGALSKI S.A., 38600 Fontaine (FR)
(72) Inventeur: Brun, Paul, 38500 Voiron (FR)
(74) Mandataire: Hecké, Gérard

(56) Documents cités:
- EP-A1- 0 423 027
- FR-A- 2 163 987
- FR-A1- 2 801 858
- US-A- 3 209 703

## Description

### Domaine technique de l'invention

L'invention concerne un dispositif de sécurité pour une installation de transport à câble, par exemple pour un téléski ou un télésiège, comprenant un filin tendu entre un premier et un deuxième supports fixes, une première extrémité du filin coopérant avec des moyens de maintien solidaires du premier support fixe et assurant la désolidarisation de la première extrémité du filin lorsque la tension du filin est supérieure à une valeur prédéterminée.

### État de la technique

Ce genre de dispositif de sécurité trouve applications dans tout type d'installation de transport à câble, notamment dans un téléski ou un télésiège, le filin servant à délimiter une zone interdite pour les utilisateurs de l'installation. Par exemple, le dispositif de sécurité est installé en gare amont d'un téléski débrayable ou d'un téléski à enrouleurs avec lâcher au dernier pylône. Lorsqu'un utilisateur de l'installation pénètre, souvent par inadvertance, dans la zone interdite délimitée par le filin tendu, l'effort appliqué latéralement sur ce dernier augmente sa tension jusqu'à désolidariser l'extrémité du filin et les moyens de maintien. Dans son mouvement, l'extrémité du filin enclenche un contacteur dont le changement d'état provoque la coupure de l'alimentation des moyens d'entraînement du câble de l'installation de transport. Par exemple avec un téléski à enrouleurs avec lâcher au dernier pylône, le dispositif de sécurité est installé après la fin de la piste, le filin s'étendant entre deux supports fixes de part et d'autre du prolongement de la piste. Lorsqu'un utilisateur oublie de lâcher son agrès ou reste accroché à ce dernier, le dispositif assure l'arrêt du câble lorsque l'utilisateur commence à dépasser la fin de piste en tirant sur le filin, pour éviter que l'utilisateur ne soit tiré par son agrès au-delà de la fin de piste (ce qui serait très dangereux), ou pour éviter qu'un deuxième utilisateur, lui aussi étant resté accroché, ne vienne le heurter.

Ce dispositif de sécurité n'est pas complètement satisfaisant concernant la sécurité apportée. D'abord, par un réarmement manuel, les moyens d'entraînement du câble peuvent être remis en service bien que le filin ne soit pas remis en place, c'est-à-dire tendu à nouveau entre les supports fixes, ce qui représente un premier risque. Un deuxième utilisateur peut venir heurter un premier utilisateur par exemple sortant de la zone interdite théoriquement délimitée par le filin, ou bien le deuxième utilisateur peut lui-même pénétrer dans la zone interdite sans provoquer l'arrêt du câble, le filin n'étant alors plus en place.

D'autre part, l'arrêt du câble étant provoqué par la désolidarisation de l'armature ferromagnétique et de l'aimant permanent constituant les moyens de maintien, si l'effort appliqué au filin par un utilisateur est trop faible pour engendrer ladite désolidarisation, ce dernier peut encore être en contact avec le filin tendu ou à proximité, c'est-à-dire à la frontière de la zone interdite, sans que le câble soit à l'arrêt. L'utilisateur, alors bloqué contre le filin, risque de subir des dommages corporels en raison de l'effort de traction de l'agrès, ce qui représente un deuxième risque. Un deuxième utilisateur est aussi susceptible de venir le heurter.

Par ailleurs, l'extrémité du filin opposée à celle ayant l'armature ferromagnétique est souvent attachée avec un dispositif de vissage. En cas de rupture du dispositif, l'armature ferromagnétique reste en contact avec l'aimant permanent tandis que le filin n'est plus tendu entre les supports fixes. Les moyens d'entraînement du câble de l'installation continuent alors de fonctionner, constituant un risque majeur pour les utilisateurs de l'installation.

Un tel dispositif de sécurité est décrit dans le document EP0423027A1, dans lequel un poteau porte à distance du sol une barre transversale par des moyens de liaison de la barre au poteau. Le poteau porte également des moyens de liaison du poteau au sol. Les moyens de liaison de la barre au poteau comprennent des moyens de maintien susceptibles de libérer la barre lorsqu'elle est soumise à un effort dû au passage ou au mouvement d'un corps ainsi que des moyens de connexion électriques sollicités lors de la libération de la barre.

### Objet de l'invention

L'invention a pour but de pallier ces inconvénients en proposant un dispositif de sécurité de conception simple et peu onéreuse, assurant une sécurité renforcée pour les utilisateurs de l'installation.

Selon l'invention, ce but est atteint par le fait que la deuxième extrémité du filin est liée à un commutateur électro-mécanique solidaire du deuxième support fixe en assurant le déclenchement automatique et l'arrêt du câble de l'installation lorsque la tension du filin est inférieure à un seuil bas ou supérieure à un seuil haut.

Avec le déclenchement dû au seuil bas, un tel dispositif de sécurité permet d'assurer l'arrêt automatique du câble en cas de rupture des jonctions du filin avec les supports fixes ou de rupture du filin lui-même. De plus, quel que soit le type de réarmement, les moyens d'entraînement du câble ne peuvent pas être remis en service tant que la tension du filin ressentie par le commutateur électro-mécanique n'est pas supérieure au seuil bas, ce qui correspond à une position tendue du filin. En outre, même dans les cas où l'effort appliqué au filin par l'utilisateur n'est pas suffisant pour désolidariser la première extrémité du filin et les moyens de maintien, un seuil haut correctement choisi garantira l'arrêt du câble de l'installation.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 est une représentation schématique de la gare amont d'un exemple d'installation de transport à câble pour laquelle un exemple de dispositif de sécurité conforme à l'invention est mis en oeuvre,
- la figure 2 est une vue de face du dispositif de sécurité de la figure 1,
- la figure 3 représente la vue de détail A de la figure 2,
- la figure 4 représente la vue de détail B de la figure 2,
- la figure 5 est une vue suivant la direction C d'une coupe transversale du dispositif de sécurité de la figure 2.

### Description de modes particuliers de réalisation

Sur la figure 1, une installation de transport 10 comporte un câble 11 s'étendant en boucle fermée entre une gare amont 12 et une gare avale (non représentée). La gare avale comporte des moyens d'entraînement d'une poulie motrice pour mettre en mouvement le câble 11 auquel sont suspendus des agrès 14. La gare amont 12 comporte une poulie 13 pour le guidage du câble 11. L'installation de transport 10 constitue, dans l'exemple, un téléski avec lâcher de perches 14 sous la poulie 13. La gare amont 12 est construite au-dessus d'une pente 15 et comporte une plateforme d'arrivée 16. La ligne pointillée 17 représente le niveau de la neige. La ligne pointillée 17 comporte une descente 18 en deçà de la poulie 13 pour permettre à l'utilisateur 19 de lâcher sa perche 14 en conservant une vitesse suffisante pour sortir de la gare amont 12.

La poulie 13 est montée à pivotement suivant un axe vertical sur un « lorry » 20 supporté par un pylône vertical 21 et par un pylône incliné 22, de section supérieure. Le pylône incliné 22 s'étend de haut en bas en s'approchant du pylône vertical 21.

La gare amont 12 comporte, conformément à l'invention, un dispositif de sécurité 30 comprenant un filin 31 tendu entre le pylône incliné 22 et un poteau 23 ancré dans le sol de telle manière que le filin 31 s'étend globalement dans l'axe de l'installation de transport 10. Le poteau 23 et le pylône incliné 22 constituent respectivement un premier et un deuxième supports fixes, suffisamment rigide pour la mise en tension du filin 31. Le dispositif de sécurité 30 est destiné à provoquer la coupure de l'alimentation des moyens d'entraînement de la poulie motrice lorsqu'un utilisateur 19 pénètre dans la zone interdite délimitée par le filin 31.

En référence aux figures 2 à 5, le filin 31 du dispositif de sécurité 30 comporte, à une première extrémité, une armature ferromagnétique 32, en forme de disque dans l'exemple, destinée à coopérer avec un aimant permanent 33 solidaire du poteau 23. Plus précisément, le filin 31 comporte un câble 34 de matière quelconque et d'élasticité très faible. Un premier serre-câble 35 est rapporté à l'extrémité du câble 34 avec une cosse 36. La boucle de câble 34 ainsi formée passe au travers d'un anneau 37 solidaire de l'armature ferromagnétique 32. L'aimant permanent 33 est maintenu par vissage dans le poteau 23, par l'intermédiaire d'une vis 38 coopérant avec une plaque de serrage 39 rapportée à l'intérieur du poteau 23, l'aimant permanent 33 étant intercalé entre la tête de la vis 38 et une entretoise 40 prenant appui à l'extérieur du poteau 38. L'aimant permanent 33 constitue, en coopération avec l'armature ferromagnétique 32, des moyens de maintien de la première extrémité du filin 31, assurant la désolidarisation lorsque la tension du filin 31 devient supérieure à une valeur prédéterminée.

D'autres moyens de maintien équivalents peuvent être utilisés. Dans une variante non représentée, un barillet solidaire du poteau 23 comporte intérieurement une bille avec rappel par ressort. La bille est destinée à s'insérer dans un logement complémentaire agencé sur la surface extérieure d'un membre d'accouplement solidaire de la première extrémité du filin 31, ledit membre d'accouplement venant s'insérer dans le barillet. Pour une valeur prédéterminée de la tension du filin 31, la bille s'échappe du logement pour libérer le membre d'accouplement. A cet effet, le logement comporte un contour approprié tel qu'une rampe.

L'autre extrémité du filin 31 est liée à un commutateur électro-mécanique 41 solidaire du pylône incliné 22 grâce à des vis 48. Plus précisément, l'extrémité du câble 34 comporte un deuxième serre-câble 42 avec une deuxième cosse 43. Un tendeur 44 est intercalé entre la boucle ainsi formée et un ressort 45 lui-même lié à un anneau 46 du commutateur électro-mécanique 41. Comme l'illustre la figure 5, le commutateur électro-mécanique 41, le ressort 45, le tendeur 44 et le deuxième serre-câble 42 sont recouverts d'un matelas de protection 47. De manière identique, l'autre extrémité du filin 31 peut être recouverte par un manchon de protection (non représenté).

Le ressort 45 procure une tension nominale dans le filin 31, tandis que le tendeur 44 permet un réglage de ladite tension nominale. Le ressort 45 est particulièrement utile pour abaisser la sensibilité du dispositif de sécurité 30.

Le commutateur électro-mécanique 41 est intégré dans le système d'alimentation des moyens d'entraînement de la poulie motrice de telle manière que le déclenchement du commutateur 41 provoque l'arrêt du câble 11. Le déclenchement survient automatiquement lorsque la tension du filin 31 ressentie par le commutateur 41 est inférieure à un seuil bas ou supérieure à un seuil haut, les seuils hauts et bas étant prédéterminés.

Lorsqu'un utilisateur 19 oublie de lâcher sa agrès 14 ou reste accroché à ce dernier, l'utilisateur 19 entre en contact avec le filin 31 tendu entre le pylône incliné 22 et le poteau 23, provoquant une augmentation de sa tension à partir de la tension nominale. En cas de dépassement du seuil haut, le commutateur électro-mécanique 41 se déclenche automatiquement et le câble 11 s'arrête pour assurer la sécurité de l'utilisateur 19. L'installation 10 reste dans cet état tant que le commutateur électro-mécanique 41 n'est pas réarmé. De plus, si les efforts internes de traction dans le filin 31 dus aux efforts extérieurs appliqués par l'utilisateur 19 continuent d'augmenter, l'armature ferromagnétique 32 se désolidarise de l'aimant permanent 33 et le filin 31 libère le passage vers la zone interdite pour ne pas blesser l'utilisateur 19. Le seuil haut est compris entre la tension nominale et la valeur prédéterminée de la tension provoquant la désolidarisation de l'armature ferromagnétique 32.

Tant que le filin 31 n'est pas remis en place entre le pylône incliné 22 et le poteau 23, le commutateur électro-mécanique 41 se déclenche immédiatement après son réarmement car la tension du filin 31 ressentie par le commutateur 41 est inférieure au seuil bas. Après la remise en place du filin 31, le commutateur 41 est réarmé, généralement manuellement, pour entraîner à nouveau le câble 11, sous réserve d'une tension du filin 31 comprise entre les seuils haut et bas. Pour un renforcement de la sécurité apportée, dans certaines variantes de construction du commutateur électro-mécanique 41, le réarmement du commutateur 41 après déclenchement est interdit si la tension du filin 31 est inférieure au seuil bas et/ou si la tension est supérieure au seuil haut.

Les seuils haut et bas sont réglables car la valeur de la tension nominale nécessaire pour une disposition correcte du filin 31 augmente avec la longueur dudit filin 31. En pratique, les seuils haut et bas sont tels que la tension nominale du filin 31 est comprise entre ces deux valeurs.

En cas de rupture du filin 31 ou de l'une des jonctions avec le pylône incliné 22 et le poteau 23, la tension du filin 31 ressentie par le commutateur électro-mécanique 41 sur l'anneau 46 diminue ou devient nulle en provoquant le déclenchement automatique du commutateur 41. Le câble 11 s'arrête alors pour un renforcement de sécurité, notamment en supprimant la possibilité qu'un utilisateur 19 puisse pénétrer dans la zone interdite sans provoquer l'arrêt de l'installation 10.

L'installation de transport 10 décrite précédemment n'est qu'un exemple illustratif en aucun cas limitatif quant au domaine d'application de l'invention. Le dispositif de sécurité 30 peut être utilisé dans toute installation de transport à câble, notamment dans tout type de téléski ou de télésiège. Enfin, le filin 31 peut être tendu entre tout type de supports fixes (poteaux fixes ou amovibles, pylônes, rochers, murs, câbles...) sans sortir du cadre de l'invention.

## Revendications

1. Dispositif de sécurité (30) pour une installation de transport (10) à câble (11), par exemple pour un téléski ou un télésiège, comprenant un filin (31) tendu entre un premier et un deuxième supports fixes (23, 22), une première extrémité du filin (31) coopérant avec des moyens de maintien solidaires du premier support fixe (23) et assurant la désolidarisation de la première extrémité du filin (31) lorsque la tension du filin (31) est supérieure à une valeur prédéterminée, **caractérisé en ce que** la deuxième extrémité du filin (31) est liée à un commutateur électro-mécanique (41) solidaire du deuxième support fixe (22) en assurant le déclenchement automatique et l'arrêt du câble (11) de l'installation (10) lorsque la tension du filin (31) est inférieure à un seuil bas ou supérieure à un seuil haut.

2. Dispositif selon la revendication 1, **caractérisé en ce que** les moyens de maintien comportent un aimant permanent (33) destiné à coopérer avec une armature ferromagnétique (32) solidaire de la première extrémité du filin (31).

3. Dispositif selon la revendication 1, **caractérisé en ce que** les moyens de maintien comportent un barillet muni intérieurement d'une bille avec rappel par ressort, la bille s'insérant dans un logement d'un membre d'accouplement solidaire de la première extrémité du filin (31) et s'échappant pour libérer le membre d'accouplement du logement pour ladite valeur prédéterminée de la tension du filin (31).

4. Dispositif selon l'une des revendications 1 à 3, **caractérisé en ce que** le réarmement du commutateur électro-mécanique (41) est interdit si la tension du filin (31) est inférieure au seuil bas.

5. Dispositif selon l'une des revendications 1 à 4, **caractérisé en ce que** le réarmement du commutateur électro-mécanique (41) est interdit si la tension du filin (31) est supérieure au seuil haut.

6. Dispositif selon l'une des revendications 1 à 5, **caractérisé en ce que** les seuils haut et bas sont réglables en fonction de la longueur du filin (31).

7. Dispositif selon l'une quelconque des revendications 1 à 6, **caractérisé en ce que** le filin (31) comporte un ressort (45) procurant une tension nominale dans le filin (31) comprise entre les seuils haut et bas.

8. Dispositif selon la revendication 7, **caractérisé en ce que** le filin (31) comporte un tendeur (44) permettant le réglage de la tension nominale dans le filin (31).

## Claims

1. A safety device (30) for a transport installation (10) with a rope (11), for example for a cable car or chair lift, comprising a cord (31) stretched between a first and second fixed supports (23, 22), a first end of the cord (31) operating in conjunction with securing means integral to the first fixed support (23) and performing disconnection of the first end of the cord (31) when the tension of the cord (31) is greater than a predefined value, **characterized in that** the second end of the cord (31) is connected to an electromechanical switch integral to the second fixed support (22) and performing automatic tripping and stopping of the rope (11) of the installation (10) when the tension of the cord (31) is lower than a low threshold or higher than a high threshold.

2. The device according to claim 1, **characterized in that** the securing means comprise a permanent magnet (33) designed to operating in conjunction with a ferromagnetic armature (32) fixedly attached to the first end of the cord (31).

3. The device according to claim 1, **characterized in that** the securing means comprise a cylinder internally provided with a ball with return bias by means of a spring, the ball being inserted in a housing of a coupling member fixedly attached to the first end of the cord (31) and escaping to release the coupling member from the housing for said tension predefined value of the cord (31).

4. The device according to one of claims 1 to 3, **characterized in that** resetting of the electromechanical switch (41) is prevented if the tension of the cord (31) is lower than the low threshold.

5. The device according to one of claims 1 to 4, **characterized in that** resetting of the electromechanical switch (41) is prevented if the tension of the cord (31) is higher than the high threshold.

6. The device according to one of claims 1 to 5, **characterized in that** the high and low thresholds are adjustable as a function of the length of the cord (31).

7. The device according to one of claims 1 to 6, **characterized in that** the cord (31) comprises a spring (45) procuring a nominal tension comprised between the high and low thresholds in the cord (31).

8. The device according to claim 7, **characterized in that** the cord (31) comprises a tensioning system (44) enabling the nominal tension in the cord (31) to be adjusted.

## Patentansprüche

1. Sicherheitsvorrichtung (30) für eine Transporteinrichtung (10) mit Kabel (11), beispielsweise einen Schlepplift oder Sessellift, die eine Leine (31) umfasst, die zwischen einem ersten und einem zweiten festen Träger (23, 22) gespannt ist, wobei ein erstes Ende der Leine (31) mit Haltemitteln zusammenwirkt, die fest verbunden sind mit dem ersten festen Träger (23) und ein Abkoppeln des ersten Endes der Leine (31) sicherstellen, wenn die Spannung der Leine (31) einen vorbestimmten Wert überschreitet, **dadurch gekennzeichnet, dass** das zweite Ende der Leine (31) mit einem elektromechanischen Schalter (41) verbunden ist, der fest mit dem zweiten festen Träger (22) verbunden ist und für das automatische Auslösen und den Stopp des Kabels (11) der Einrichtung (10) sorgt, wenn die Spannung der Leine (31) unter einem unteren Schwellenwert oder über einem oberen Schwellenwert liegt.

2. Vorrichtung nach Anspruch 1, **dadurch gekennzeichnet, dass** die Haltevorrichtungen einen Dauermagneten (33) umfassen, der vorgesehen ist, mit einem ferrogmagnetischen Anker (32) zusammenzuwirken, der fest mit dem ersten Ende der Leine (31) verbunden ist.

3. Vorrichtung nach Anspruch 1, **dadurch gekennzeichnet, dass** die Haltevorrichtungen ein Gehäuse umfassen, das innen mit einer Kugel mit Rückholung durch Feder versehen ist, wobei sich die Kugel in eine Aufnahme eines Kupplungselements einfügt, das fest mit dem ersten Ende der Leine (31) verbunden ist und herausrutscht, um das Kupplungselement des Lagers bei dem vorbestimmten Spannungswert der Leine (31) freizugeben.

4. Vorrichtung nach einem der Ansprüche 1 bis 3, **dadurch gekennzeichnet, dass** das Rücksetzen des elektromechanischen Schalters (41) unmöglich ist, wenn die Spannung der Leine (31) unter dem unteren Schwellenwert liegt.

5. Vorrichtung nach einem der Ansprüche 1 bis 4, **dadurch gekennzeichnet, dass** das Rücksetzen des elektromechanischen Schalters (41) unmöglich ist, wenn die Spannung der Leine (31) über dem oberen Schwellenwert liegt.

6. Vorrichtung nach einem der Ansprüche 1 bis 5, **dadurch gekennzeichnet, dass** der obere und untere Schwellenwert abhängig von der Länge der Leine (31) einstellbar sind.

7. Vorrichtung nach einem der Ansprüche 1 bis 6, **dadurch gekennzeichnet, dass** die Leine (31) eine Feder (45) umfasst, die für eine Nennspannung in der Leine (31) zwischen dem oberen und dem unteren Schwellenwert sorgt.

8. Vorrichtung nach Anspruch 7, **dadurch gekennzeichnet, dass** die Leine (31) einen Spanner (44) umfasst, der das Einstellen der Nennspannung in der Leine (31) ermöglicht.
